# FASCICULE DE BREVET EUROPEEN

(11) **EP 0 159 207 B1**
(45) Date de publication et mention de la délivrance du brevet: **22.07.1987**
(21) Numéro de dépôt: 85400257.3
(22) Date de dépôt: 14.02.1985
(51) Int. Cl.: H01H 71/24, H01F 7/16

(54) **Dispositif de déclenchement rapide à maximum de courant**
Schnelle Überstrom-Auslösevorrichtung
Quick over-current trip mechanism

(30) Priorité: 20.03.1984 FR 8404260
(43) Date de publication de la demande: 23.10.1985
(73) Titulaire: TELEMECANIQUE, 92504 Rueil Malmaison Cedex (FR)
(72) Inventeur: Moreau, Luc, F-21100 Dijon (FR); Lemarquand, Pierre, F-21000 Dijon (FR)
(74) Mandataire: Marquer, Francis

## Description

L'invention se rapporte aux dispositifs déclencheurs rapides à maximum de courant utilisés dans les petits appareils de protection contre les court-circuits. Ces dispositifs comprennent un bobinage associé à un circuit magnétique comportant une culasse, un noyau fixe et un noyau mobile à faible inertie pour la commande mécanique de la coupure de l'appareil de protection associé, les noyaux étant de formes complémentaires et disposés dans un même plan en délimitant entre eux un entrefer placé dans la region de flux maximum.

Les documents FR-A-15 29 258 et WO-A-83 03 387 décrivent des dispositifs de ce type.

Il est connu de réaliser des dispositifs déclencheurs à noyau mobile plat afin de diminuer l'épaisseur du dispositif de protection associé. Toutefois, ces dispositifs ont besoin d'être perfectionnés sur le plan de la simplicité et du coût de fabrication.

De plus, il est souhaitable d'obtenir, dans un déclencheur rapide, un effort d'attraction sensiblement constant en fonction de la variation de l'entrefer entre le noyau fixe et le noyau mobile; or, dans les déclencheurs connus, ce niveau constant de l'effort d'attraction ne peut pas être réalisé en raison de la présence, sur le côté des noyaux, de parois parallèles au sens de déplacement du noyau mobile; ou bien il ne peut s'obtenir qu'au prix de dispositions complexes.

La présente invention a notamment pour but d'optimiser d'une manière très simple l'évolution de la force d'attraction produite entre le noyau fixe et le noyau mobile en fonction de leur entrefer. Elle a également pour but de faciliter la réalisation, sous un encombrement et avec un coût réduits, d'un dispositif de déclenchement rapide pour appareil de protection de faible épaisseur.

Suivant l'invention, ce résultat est atteint dans un dispositif du type décrit en préambule et est caractérisé en ce que les deux noyaux sont obtenus par découpe à plat et présentent des profils complémentaires de forme générale curviligne, celui des deux noyaux qui est saillant comprenant un nez et un corps, le nez étant raccordé au corps par des côtés dont la pente par rapport à l'axe principal du noyau saillant augmente progressivement du nez vers le corps.

Le noyau à nez saillant présente ainsi une extrémité relativement effilée selon un axe principal et inscrite à l'intérieur d'un triangle dont la base est de dimension égale à la largeur du corps du noyau et dont la hauteur est sensiblement portée par l'axe principal du noyau.

Il en résulte que, lorsque l'entrefer diminue au cours d'un actionnement du dispositif déclencheur, l'effort d'attraction entre les noyaux reste sensiblement constant dans une large plage grâce à la progressivité de variation de la pente de leurs côtés, la variation de cette pente étant par exemple comprise entre environ 5° près du nez et 90° près du corps du noyau saillant. L'absence sur chaque noyau de côtés parallèles à leur axe principal supprime de la courbe effort/entrefer toute bosse préjudiciable à l'accélération du noyau mobile.

L'extrémité du nez du noyau saillant peut présenter une largeur - et/ou les côtés curvilignes de ce noyau peuvent présenter des pans coupés de longueur - au moins égale a l'épaisseur de la tôle dans laquelle est découpé le noyau.

Le noyau fixe peut avantageusement présenter au moins un méplat qui se loge dans une ouverture correspondante d'une face de la culasse ou de l'appareil de protection, tandis que le noyau mobile est monté dans une fenêtre oblongue de guidage ménagée dans une face parallèle de la culasse. Lorsque la culasse a la forme d'un U, le noyau fixe découpé forme par exemple un pont de fermeture du flux dont les extrémités constituent les méplats d'appui..

Les avantages ainsi que les particularités de l'invention apparaîtront clairement à la lumière de la description ci-après.

Au dessin annexé:

la figure 1 représente en perspective le circuit magnétique d'un dispositif déclencheur conforme à un premier mode d'exécution de l'invention;
les figures 2 à 5 illustrent des variantes;
la figure 6 montre schématiquement la disposition de la bobine;
la figure 7 représente diverses courbes de variation de la force d'attraction en fonction de l'entrefer;
les figures 8 et 9 représentent en vue de face l'extrémité du noyau fixe saillant dans des modes de réalisation préférés.

Le dispositif déclencheur représenté sur les figures comprend un circuit magnétique à culasse 1, par exemple en acier cuivré électrolytique ou en acier et cuivre colaminés, et un noyau mobile plat 3, ainsi qu'un noyau fixe plat 2, de profils complémentaires obtenus par découpage et situés dans un même plan.

Le noyau mobile 3 joue le rôle d'organe déclencheur magnétique rapide susceptible d'agir, en fonction du courant circulant dans une bobine 4 supportée par une carcasse isolante en forme de fourreau 5, sur un appareil de protection non représenté au moyen d'un mécanisme de transmission également non représenté.

Le noyau mobile est logé de manière à pouvoir coulisser dans une fenêtre 6 ménagée dans une branche 7 de la culasse, celle-ci présentant d'autre part selon les cas une branche parallèle opposée 8 et deux branches latérales 9, 10 (figures 1 et 2) ou seulement deux branches latérales 9, 10 (figures 3 et 4). Dans tous les cas, le noyau fixe 2 présente une extrémité en forme de nez ou de téton 11 a, un corps 11 b et un profil curviligne particulier de raccordement du nez au corps dont le rôle, en liaison avec un évidement 12 à profil complémentaire du noyau mobile 3, sera explicité plus loin. Il va de soi que le noyau saillant ici représenté par le noyau fixe peut aussi bien être constitué par le noyau mobile; les deux noyaux pourraient également être mobiles.

Dans les formes d'exécution des figures 1 et 2, le noyau fixe 2 est engagé et serti au moyen d'un méplat 13 dans une fenêtre 14 de la branche 8 de la culasse; celle-ci offre donc une forme de U refermée par la branche 7 constituée par une barrette emboîtée et sertie sur les branches 9, 10 (figure 1) ou se compose de deux L, 1a, 1b, emboîtés et comportant l'un les branches 7, 10 et l'autre les branches 8, 9 (figure 2).

Dans les formes d'exécution des figures 3 et 4, la culasse est constituée d'une seule pièce en forme de U comportant les trois branches 7, 9, 10; le noyau fixe 2 présente, à sa partie arrière, un pont 15 de fermeture du flux muni de deux méplats latéraux 16, 17 permettant la fixation du noyau 2 par soudage sur des épaulements 18,19 (figure 3) ou par sertissage et/ou soudage dans des fentes 20, 21 (figure 4), les épaulements ou les fentes venant de découpage aux extrémités des branches 9,10 de la culasse découpée 1.

Il est prévu dans la branche 10 de la culasse une encoche 22 de passage pour un fil de connexion de la bobine 4 et dans la branche 9 de la culasse, une encoche 23 de passage de l'autre fil de connexion de la bobine. Dans le mode d'exécution de la figure 4, le premier fil de connexion est soudé à l'encoche 22 et la branche correspondante de la culasse joue le rôle de support du contact fixe de l'appareil de protection, dont le support non représenté du contact mobile coopère directement avec la face extérieure de la branche 9; la sortie de la bobine par l'encoche 23 est évidemment isolée. Des encoches telles que 24 sont prévues dans le noyau fixe 2 pour faciliter le positionnement de la bobine 4 et de sa carcasse 5.

Dans le mode d'exécution de la figure 5, la carcasse de la bobine et le noyau fixe 2 sont supportés par une pièce isolante non représentée venant éventuellement de moulage avec l'appareil de protection, et la culasse 1 prend une forme simplifiée en L dont l'une des branches 25 comprend la fenêtre 6 de guidage du noyau mobile 3 et dont l'autre branche 26 sert de support au contact fixe de l'appareil de protection. L'un des fils de connexion peut être soudé sur la branche 25 de la culasse en 27, l'autre sur une encoche 28 ménagée sur le noyau fixe.

On constate sur la figure 6 que la bobine 4 en fil plat supportée par la carcasse isolante 5 est placée autour des noyaux 2, 3 et passe dans l'intelvalle réalisé entre ceux-ci et les branches latérales 9, 10 de la culasse.

Il est clair que les réalisations décrites sont de fabrication simple et peuvent avantageusement présenter une faible épaisseur. La forme plate des noyaux fixe et mobile augmente le périmètre de circulation des courants de Foucault, donc réduit leur intensité et leur effet perturbateur, d'où une augmentation de la rapidité du déclencheur.

Par une découpe optimale des noyaux, on peut conférer au déclencheur la caractéristique représentée figure 7 d'évolution de l'effort d'attraction F en fonction de l'entrefer "e". Par rapport à une courbe I en tirets relative à un déclencheur classique à noyau de section triangulaire ou à une courbe Il en tirets relative à un noyau dont une partie des côtés est parallèle à l'axe, la courbe III en trait plein obtenue grâce au déclencheur de l'invention produit une zone de travail Z d'effort sensiblement constant. Un profil préférentiel de l'extrémité du noyau saillant fixe 2 est illustré par la figure 8 où l'on voit le nez 11 a relié au corps 11b du noyau par un profil à flancs curvilignes 29; ce profil est inscrit à l'intérieur d'un triangle dont la base 30 est de dimension égale à la largeur "1" du noyau et dont la hauteur est portée par l'axe principal XX du noyau.

Comme illustré par la figure 9, la pente des côtés curvilignes 29 de raccordement du nez 11 a au corps 11 b du noyau saillant augmente progressivement d'environ 5° à 90° du nez vers le corps; la largeur "e" de l'extrémité du nez 11 a est au moins égale à l'épaisseur "e" de la tôle dans laquelle est découpé le noyau ; de même, la largeur "e" de pans coupés prévus à la base des côtés curvilignes 29 est au moins égale à l'épaisseur "e" de la tôle.

L'effort et l'accélération communiqués au noyau mobile lors d'un actionnement du déclencheur sont ainsi rendus sensiblement constants sur une large plage au moyen de dispositions extrêmement simples.

## Revendications

1. Dispositif de déclenchement rapide à maximum de courant pour appareil de protection contre les courtcircuits, comprenant un bobinage (4) associé à un circuit magnétique comportant une culasse (1) et deux noyaux (2, 3) dont l'un (3) au moins est mobile pour la commande de la coupure de l'appareil de protection, les noyaux (2, 3) étant de formes complémentaires et disposés dans un même plan en délimitant entre eux un entrefer,

caractérisé en ce que les deux noyaux (2, 3) sont obtenus par découpe à plat et présentent des profils complémentaires de forme générale curviligne, celui (2) des deux noyaux (2, 3) qui est saillant comprenant un nez (11a) et un corps (11b), le nez étant raccordé au corps par des côtés (29) dont la pente par rapport à l'axe principal (X-X) du noyau saillant augmente progressivement du nez vers le corps.

2. Dispositif selon la revendication 1, caractérisé en ce que le noyau (2) à nez saillant (11a) a une extrémité inscrite à l'intérieur d'un triangle dont la base (30) est de dimension égale à la largeur du corps du noyau et dont la hauteur est sensiblement portée par l'axe principal (X-X) du noyau.

3. Dispositif selon l'une des revendications 1 et 2, caractérisé en ce que la variation progressive de la pente des côtés curvilignes (29) du noyau saillant (2) s'effectue dans un intervalle compris entre environ 5° près du nez (11a) et 90° près du corps (11b) du noyau (2).

4. Dispositif selon l'une des revendications 1 à 3,
caractérisé en ce que l'extrémité du nez (11a) du noyau saillant (2) présente une largeur (e₁) au moins égale à l'épaisseur de la tôle dans laquelle est découpé le noyau.

5. Dispositif selon l'une des revendications 1 à 4,
caractérisé en ce que les côtés curvilignes (29) du noyau (2) présentent au raccordement avec le corps (11b) du noyau des pans coupés de longueur (e ) au moins égale à l'épaisseur de la tôle.

6. Dispositif selon l'une des revendications 1 à 5,
caractérisé en ce que le noyau fixe (2) présente au moins un méplat (13, 16, 17) qui se loge dans une ouverture correspondante (14, 18, 19) d'une face (8) de la culasse (1) ou de l'appareil de protection, tandis que le noyau mobile (3) est monté dans une face parallèle (7, 25) de la culasse.

7. Dispositif selon la revendication 6, caractérisé en ce que la culasse (1) a la forme d'un U, le noyau fixe plat (2) formant un pont (15) de fermeture du flux dont les extrémités constituent les méplats (16, 17) de logement sur des épaulements (18, 19) ou dans des fentes (20, 21) des branches latérales (9, 10) de la culasse.

8. Dispositif selon la revendication 7, caractérisé en ce que l'une (10) des branches latérales de la culasse (1) en U est électriquement reliée en (22, 27) à l'un des fils de connexion de la bobine (4) et constitue le support de contact fixe de l'appareil de protection.

9. Dispositif selon la revendication 6, caractérisé en ce que la culasse (1) a la forme d'un L dont l'une des branches (25) présente la fenêtre de guidage (6) du noyau mobile (3) et dont l'autre branche (26) constitue le support du contact fixe de l'appareil de protection et est électriquement reliée à l'un des fils de connexion de la bobine (4), tandis que le noyau fixe (2), isolé de la culasse en L, constitue le support de la carcasse (5) de la bobine et est électriquement relié à l'autre fil de connexion de la bobine.

10. Appareil de protection contre les court- circuits comprenant le dispositif de déclenchement rapide selon l'une des revendications 1 à 9.

## Patentansprüche

1. Schnelle Überstrom-Auslösevorrichtung für ein Schutzgerät im Falle von Kurzschlüssen, mit einer Wicklung (4) die einem Magnetkreis zugeordnet ist, welcher ein Joch (1) und zwei Kerne (2, 3) enthält, von denen mindestens einer (3) beweglich ist, um die Ausschaltung des Schutzgerätes zu steuern, wobei die Kerne (2, 3) komplementäre Formen besitzen, in derselben Ebene angeordnet sind und zwischen ihnen ein Luftspalt besteht, dadurch gekennzeichnet, dass die beiden Kerne (2, 3) durch Flachstanzen hergestellt werden und komplementäre, im wesentlichen gekrümmte Umrisse haben, wobei derjenige (2) der zwei Kerne (2, 3), welcher vorspringt, eine Nase (11a) und einen Körper (11b) besitzt und die Nase mit dem Körper durch Flächen (29) verbunden ist, deren Neigung im Verhältnis zur Hauptachse (X-X) des vorspringenden Kerns von der Nase zum Körper hin allmählich zunimmt.

2. Vorrichtung nach Anspruch 1, dadurch gekennzeichnet, dass ein Ende des Kerns (2) mit der vorspringenden Nase (11a) in einem Dreieck liegt, dessen Basis (30) die gleiche Grösse hat wie die Breite des Kernkörpers und dessen Höhe im wesentlichen entlang der Hauptachse (X-X) des Kerns verläuft.

3. Vorrichtung nach einem der Ansprüche 1 und 2, dadurch gekennzeichnet, dass die allmähliche Neigungsänderung der gekrümmten Seiten (29) des hervorspringenden Kerns (2) zwischen 5° in der Nähe der Nase (11a) und 90° in der Nähe des Körpers (11b) des Kerns verläuft.

4. Vorrichtung nach einem der Ansprüche 1 bis 3, dadurch gekennzeichnet, dass die Breite (e₁) des Nasen (11a) endes des vorspringenden Kerns (2) mindestens gleich der Dicke des Blechs ist, aus dem der Kern ausgestanzt wurde.

5. Vorrichtung nach einem der Ansprüche 1 bis 4, dadurch gekennzeichnet, dass die gekrümmten Seiten (29) des Kerns (2) am Verbindungspunkt mit dem Körper (11b) des Kerns zugeschnittene Flächen haben, deren Länge (e2) mindestens gleich der Blechdicke ist.

6. Vorrichtung nach einem der Ansprüche 1 bis 5, dadurch gekennzeichnet, dass der unbewegliche Kern (2) mindestens eine Abflachung (13, 16, 17) besitzt, welche sich in eine entsprechende Öffnung (14, 18, 19) in einer Fläche (8) des Jochs (1) oder des Schutzgerätes einfügt, während der bewegliche Kern (3) in eine parallele Fläche (7, 25) des Jochs eingebaut ist.

7. Vorrichtung nach Anspruch 6, dadurch gekennzeichnet, dass das Joch (1) die Form eines U besitzt und der flache unbewegliche Kern (2) eine Brücke (15) zur Stromunterbrechung bildet, deren Enden die Abflachungen (16,17) bilden, welche auf Schultern (18, 19) aufliegen oder in Schlitzen (20, 21) der seitlichen Schenkel (9, 10) des Jochs angeordnet sind.

8. Vorrichtung nach Anspruch 7, dadurch gekennzeichnet, dass einer (10) der seitlichen Schenkel des U-förmigen Jochs (1) elektrisch bei (22, 27) mit einem der Verbindungsdrähte der Wicklung (4) verbunden ist und den Träger für den festen Kontakt des Schutzgerätes bildet.

9. Vorrichtung nach Anspruch 6, dadurch gekennzeichnet, dass das Joch (1) die Form eines L hat, in dessen einem Schenkel (25) das Führungsfenster (6) des beweglichen Kerns (3) angeordnet ist und dessen anderer Schenkel (26) den Träger für den festen Kontakt des Schutzgerätes bildet und elektrisch an einen der Verbindungsdrähte der Wicklung (4) angeschlossen ist, während der unbewegliche, gegenüber dem L-förmigen Joch isolierte Kern (2) den Träger für den Wicklungskörper (5) bildet und elektrisch an einen anderen Verbindungsdraht der Wicklung angeschlossen ist.

10. Schutzgerät gegen Kurzschlüsse mit der Schnellauslösevorrichtung nach einem der Ansprüche 1 - 9.

## Claims

1. A high speed current maximum tripping device for an apparatus providing protection against short circuits, comprising a coil (4) associated with a magnetic circuit having a yoke (1) and two cores (2, 3), one (3) at least of which is movable for controlling the break of the protection apparatus, the cores (2, 3) having complementary shapes and being disposed in the same plane, while defining therebetween an air gap, characterized in that said two cores (2, 3) are obtained by flat stamping and have complementary profiles of a generally curvilinear shape, that one (2) of the two cores (2, 3) which is projecting comprising a nose (11a) and a body (11b), the nose being connected to the body by sides (29) whose slope with respect to the main axis (X-X) of the projecting core increases progressively from the nose towards the body.

2. The device as claimed in claim 1, characterized in that said core (2) with projecting nose (11a) has one end inscribed inside a triangle whose base (30) has a dimension equal to the width of the body of the core and whose height extends substantially along the main axis (X-X) of the core.

3. The device as claimed in one of claims 1 and 2, characterized in that the progressive variation of the slope of the curvilinear sides (29) of the projecting core (2) is provided in a range between about 5° near the nose (11 a) and 90° near the body (11 b) of the core (2).

4. The device as claimed in one of claims 1 to 3, characterized in that the end of the nose (11 a) of the projecting core (2) has a width (e,) at least equal to the thickness of the metal sheet from which the core is stamped.

5. The device as claimed in one of claims 1 to 4, characterized in that the curvilinear sides (29) of the core (2) have, at the connecting point with the body (11 b) of the core cut faces of a length (e₂) at least equal to the thickness of the metal sheet.

6. The device as claimed in one of claims 1 to 5, characterized in that the fixed core (2) has at least one flat portion (13, 16, 17) which is accomodated in a corresponding opening (14, 18, 19) in one face (8) of the yoke (1) or of the protection apparatus, whereas the mobile core (3) is mounted in a parallel face (7, 25) of the yoke.

7. The device as claimed in claim 6, characterized in that the yoke (1) has a U shape, the flat fixed core (2) forming a flux closure bridge (15) whose ends form the flat portions (16, 17) for engagement on shoulders (18, 19) or in slots (20, 21) in the side branches (9,10) of the yoke.

8. The device as claimed in claim 7, characterized in that one (10) of the side branches of the U shaped yoke (1) is electrically connected at (22, 27) to one of the connection wires of the coil (4) and forms the support for the fixed contact of the protection apparatus.

9. The device as claimed in claim 6, characterized in that the yoke (1) has the shape of an L one of whose legs (25) has the guide window (6) for the mobile core (3) and whose other leg (26) forms the support for the fixed contact of the protection apparatus and is electrically connected to one of the connection wires of the coil (4), whereas the fixed coil (2), isolated from the L shaped yoke, forms the support for the carcase (5) of the coil and is electrically connected to the other connection wire of the coil.

10. An apparatus providing protection against short circuits comprising the high speed tripping device as claimed in one of claims 1 to 9.
